# FASCICULE DE BREVET EUROPEEN

(11) **EP 0 227 504 B1**
(45) Date de publication et mention de la délivrance du brevet: **20.09.1989**
(21) Numéro de dépôt: 86402443.5
(22) Date de dépôt: 31.10.1986
(51) Int. Cl.: F25B 49/00, F25B 7/00

(54) **Procédé de protection d'une installation frigorifique contre les dépôts d'additifs dans le circuit du fluide caloporteur**
Verfahren zum Schützen einer Kälteanlage vor dem Niederschlag von Zusatzstoffen in dem Kältemittelkreislauf
Method of protecting a refrigeration plant against deposits of additives in the refrigerant circuit

(30) Priorité: 05.11.1985 FR 8516355
(43) Date de publication de la demande: 01.07.1987
(73) Titulaire: FROILABO, Société Anonyme:, F-77330 Ozoir-La-Ferriere (FR)
(72) Inventeur: Laine, Bernard, F-77330 Ozoir La Ferriere (FR)
(74) Mandataire: Rodhain, Claude

(56) Documents cités:
- EP-A- 0 064 873
- WO-A-85/03995
- DE-A- 2 630 111
- FR-A- 2 024 067
- FR-A- 2 296 829
- FR-A- 2 339 919
- FR-A- 2 466 711
- FR-A- 2 533 678
- FR-A- 2 574 916
- US-A- 3 381 488
- US-A- 3 707 851
- US-A- 4 283 921
- US-A- 4 325 223
- US-A- 4 387 578

## Description

L'invention concerne un procédé permettant de surveiller le bon fonctionnement des congélateurs à circuit de circulation de fluide frigorifique, et plus généralement des installations frigorifiques de ce type, afin de les protéger contre les dégâts provoqués par l'obturation des circuits de fluide frigorifique.

On sait que les installations frigorifiques utilisant des circuits de circulation de fluide frigorifique, comme par exemple le "Fréon"@, présentent un certain nombre de risques d'accidents inhérents à cette technologie particulière.

Parmi ces risques, l'un de ceux qui a les répercutions les plus importantes est le figement de l'huile de lubrification des compresseurs frigorifiques. En effet, les fluides frigorifiques employés actuellement contiennent généralement des additifs tels que des catalyseurs physiques, ou des huiles de synthèse sous forme dissoute. Ces additifs ont généralement pour objet de prolonger la durée de vie des différents éléments du circuit frigorifique. Toutefois, il s'avère que ces additifs ont tendance à se séparer progressivement du fluide lubrifique de base, et à créer des dépôts, notamment dans le serpentin de l'évaporateur. Ces dépôts se présentent tout d'abord sous la forme de film isolant sur les parois internes du serpentin. Puis, la couche de dépôt s'accroît progressivement et provoque une perte de charge de plus en plus importante dans le circuit frigorifique, jusqu'à son obturation complète.

Il est clair que ce phénomène diminue tout d'abord progressivement l'efficacité de l'absorption calorifique de l'évaporateur, puis risque de provoquer la destruction du compresseur du circuit frigorifique en empêchant la circulation du fluide.

Jusqu'à présent, les moyens mis en oeuvre pour éviter l'endommagement des circuits frigorifiques consistent à disposer des pressostats en amont ou en aval du compresseur, qui commandent la coupure de l'alimentation du compresseur, lorsque la pression décroît ou croît respectivement dans le circuit. Ces dispositifs permettent effectivement d'éviter l'endommagement du compresseur, mais leur principe de fonctionnement, à savoir la détection d'une perte de charge, intervient relativement tard dans le processus d'évolution du phénomène de figement des additifs, et ceux-ci se sont déjà déposés sur une couche importante dans le serpentin de l'évaporateur au moment du déclenchement des pressostats. Entretemps, le compresseur a fonctionné avec une lubrification insuffisante et il faut en outre nettoyer les parois internes du serpentin pour remettre en route le circuit frigorifique.

On connaît en outre, d'après la demande de brevet internationale WO 85/03995, une centrale de surveillance et de protection d'une installation frigorifique comprenant un capteur de la température de l'enceinte réfrigérée, un capteur de la température de l'air situé autour de l'évaporateur et un capteur d'ouverture de la porte d'accès, lesdits capteurs étant connectés à une unité de traitement des données elle-même liée à des moyens d'alarme et de protection.

Pour pallier cet inconvénient du dispositif de l'art de la technique, l'invention a pour but de détecter le phénomène de dépôt des additifs à un stade beaucoup plus précoce.

A cet effet, l'invention repose sur le fait qu'il est beaucoup plus judicieux de surveiller très étroitement la température du serpentin de l'évaporateur, plutôt que la pression du circuit frigorifique. En effet, dès le début de la formation d'un film isolant sur les parois intérieures du serpentin, l'échange de chaleur se produit beaucoup plus mal. Or, grâce aux moyens actuels d'automatisation de la surveillance de l'information en provenance d'un capteur par l'intermédiaire d'un micro-processeur, il est devenu possible de réaliser cette surveillance très étroite de l'évolution de la température. Plus précisément, on réalise par micro-processeur l'analyse fine de la valeur de la température du circuit frigorifique,relevée par capteur de manière quasi-continue ou encore à intervalles réguliers très courts, et on peut ainsi détecter très rapidement lorsque la dérive de la température devient positive.

Le suivi très étroit de la température a en outre un avantage. En effet, dans certaines de leurs applications, les congélateurs doivent fonctionner à une température extrêmement précise. Ceci est notamment vrai pour la conservation par le froid de cellules vivantes. Dans ce cas, la surveillance de la température du circuit frigorifique permet une meilleure anticipation des variations de température de l'enceinte thermo-isolante.

A cet effet, l'invention concerne un procédé de surveillance et de protection d'une installation frigorifique, notamment contre les dépôts d'additifs contenus dans le fluide frigorifique, du type constitué d'une enceinte thermo-isolante munie d'une porte d'accès, et réfrigérée par l'évaporateur d'un circuit simple ou double de circulation de fluide(s) frigorifique(s), installation frigorifique comprenant un capteur de la température de l'enceinte thermo-isolante, un capteur d'ouverture de la porte d'accès, ces capteurs étant connectés à une unité de traitement des données fournies par lesdits capteurs, ladite unité étant à son tour connectée à des moyens d'alarme et de protection, procédé caractérisé en ce qu':
- on capte à intervalles réguliers et on mémorise la température du circuit frigorifique,
- on compare ces informations dans le temps pour calculer le sens de la dérive de la température,
- on active les moyens d'alarme et de protection lorsque la dérive de la température du circuit frigorifique est positive, et que la température de l'enceinte thermo-isolante se situe hors d'une fourchette de consigne.

Dans le mode de réalisation particulier de l'invention, dans lequel la chaîne de réfrigération est un double circuit constitué de deux circuits frigorifiques montés en cascades, on capte la température dans l'échangeur de chaleur reliant les deux circuits.

Selon une autre caractéristique de l'invention, on capte chaque manoeuvre de la porte d'accès de l'enceinte, et on déclenche une temporisation de neutralisation du fonctionnement de la centrale de surveillance pendant un laps de temps prédéterminé après la dernière manoeuvre de la porte afin d'éviter l'influence thermique parasite d'une charge qui aurait été introduite dans l'enceinte.

Une centrale de surveillance et de protection pour l'installation frigorifique destinée à mettre en oeuvre le procédé de l'invention comprend un capteur de la température du circuit de réfrigération, un capteur de la température de l'enceinte réfrigérée, et un capteur d'ouverture de la porte d'accès, lesdits capteurs étant connectés à une unité de traitement de données pour traiter les informations fournies par les capteurs, ladite unité étant à son tour connectée à des moyens de surveillance et de protection.

Selon un mode de réalisation préférentiel de la centrale selon l'invention, elle comprend également des moyens d'affichage des valeurs de température relevées.

La centrale peut également être combinée avec une unité de régulation de la température de l'enceinte.

D'autres caractéristiques et avantages de l'invention apparaîtront à la lecture de la description suivante d'un mode de réalisation préférentiel de l'invention donné à titre illustratif, ainsi que des dessins joints dans lesquels :
- la fig. 1 représente le schéma de principe d'un double circuit frigorifique en cascade auquel s'applique le procédé selon l'invention,
- la fig. 2 représente le schéma bloc d'une centrale de surveillance et de protection pour l'installation frigorifique selon l'invention.

Si l'on se réfère à la figure 1, on note que le double circuit frigorifique pris à titre d'exemple pour concrétiser la mise en oeuvre du procédé selon l'invention est constitué d'un circuit primaire 1 dont le fluide frigorifique traverse successivement un compresseur 11, un condenseur 12, un détendeur 13, un capillaire 14, et un évaporateur 15 dont la sortie est reliée au compresseur 11.

Le circuit secondaire 2 monté en cascade, est parcouru par un fluide frigorifique indépendant de celui du circuit 1, qui transite successivement à travers un compresseur 21, un échangeur de chaleur 22 constitué d'une enceinte traversée par le serpentin de l'évaporateur 15 du circuit primaire 1, un détendeur 23, un capillaire 24, et un évaporateur 25, dont la sortie est reliée au compresseur 21.

Pour la mise en oeuvre du procédé selon l'invention, on a placé le capteur de température 30 du circuit frigorifique dans l'échangeur de chaleur 22. Ceci permet très avantageusement de contrôler directement l'évolution thermique des deux circuits primaire 1 et secondaire 2, puisque la température est prise à leur point de croisement.

On constate également sur la figure 1 qu'il est toujours possible de munir les circuits de pressostats de façon à obtenir une sécurité redondante.

A cet effet, le circuit primaire 1 présente un pressostat haute pression de sécurité 16, communiquant avec la sortie du compresseur 11 à travers un capillaire'17. De la même manière le circuit secondaire 2 est muni de deux pressostats basse pression 26 et haute pression 27 communiquant respectivement avec l'entrée et la sortie du compresseur 21 à travers deux capillaires 28. Le montage de deux pressostats 26,27 dans le circuit secondaire permet le détecter doublement l'obturation éventuelle du circuit du fluide, soit par augmentation de la pression en aval du compresseur 21, soit par diminution de la pression en amont.

Enfin, chacun des deux circuits 1 et 2 peut comporter une prise de remplissage et de mesure 19,29 respectivement.

En figure 2, on a représenté un mode de réalisation perfectionné de la centrale de surveillance et de protection selon l'invention, à titre purement illustratif.

L'unité de traitement 40 comprend un micro-processeur, fonctionnant de manière connue avec une horloge en temps réel 41, une mémoire RAM 42 et une mémoire ROM 43.

Les entrées de l'unité de traitement sont constituées d'une part des informations de température en provenance des capteurs de température, et converties dans un convertisseur analogique-numérique 44, et des entrées digitales provenant par exemple du capteur d'ouverture de la porte d'accès de l'enceinte thermo-isolante de l'installation frigorifique 45.

En sortie de l'unité de traitement 40, on trouve par exemple deux afficheurs 46,47, des sorties d'alarme et de signalisation 48, ainsi que des sorties de commande de coupure des compresseurs 49,50.

L'invention consiste alors pour l'unité de traitement d'interroger en continu, ou à intervalle régulier, l'information ₈₁. Ces informations sont stockées en mémoire, et comparées dans le temps de façon à pouvoir constater le sens de la dérive de la température. Dans le cas de fonctionnement normal, la dérive de la température doit être négative, c'est-à-dire que les valeurs e 1 doivent décroître, ou tout au moins rester stables dans le temps.

Dans le cas contraire, si la dérive de la température est positive, celà signifie que le circuit frigorifique est en train de se réchauffer. Ce signe est alors une indication très nette qu'un film isolant est en train de se former dans le serpentin de l'évaporateur 25 de la figure 1, avec le risque de lubrification insuffisante des compresseurs, d'échange thermique insuffisant, et à terme ,d'obturation du circuit frigorifique.

Lorsque la tendance à l'augmentation de température est confirmée par une série de mesures successives, et ce avec une progression suffisament caractéristique, l'unité de traitement 40 active ses sorties 48 d'alarme et de signalisation, ainsi que les sorties de commande 49,50.

Les moyens d'alarme et de protection consistent par exemple à allumer des voyants d'alarme, à actionner un avertisseur, et également à couper l'alimentation des compresseurs du circuit frigorifique.

On note également en figure 2 que la centrale de surveillance et de protection selon l'invention est intégrée à un système de régulation de température classique. Ce système de régulation consiste à entrer dans la centrale une fourchette de valeurs de température dans laquelle doit se maintenir l'enceinte thermo-isolante et à comparer en permanence ces valeurs de consigne avec les températures réelles en agissant sur le ou les compresseurs du circuit frigorifique pour recentrer les températures réelles dans la fourchette de consigne.

Dans ce cas, les valeurs de consigne sont par exemple rentrées à partir des touches d'un clavier 51, et l'une des entrées de température ₀2 correspond à un capteur situé dans l'enceinte, par exemple à proximité de l'évaporateur. Les afficheurs 46 et 47 peuvent servir à afficher les valeurs ₉1 et ₀2, ou encore les valeurs de température de consigne.

L'alarme n'est déclenchée que lorsque la dérive positive de température ₉1 du circuit frigorifique intervient lorsque la température ₀2 de l'enceinte est en dehors, et plus précisément au-dessus de la température de consigne. En effet, il convient de ne pas déclencher l'alarme lorsque la température de circuit frigorifique augmente normalement par le jeu de la coupure des compresseurs du fait que la température ₀2 de l'enceinte frigorifique se trouve à proximité de la valeur basse de la fourchette de consigne, sous la commande du régulateur.

Pour la réalisation de l'invention, il faut également prendre en compte les perturbations qui peuvent être apportées par l'ouverture de la porte de l'enceinte thermo-isolante, et éventuellement par l'introduction d'une nouvelle charge thermique à l'intérieur de l'enceinte. Pour ce faire, le capteur 45 d'ouverture de la porte commande par exemple la neutralisation, pendant un temps prédéterminé après l'ouverture,du fonctionnement des alarmes et des commandes.

On peut noter en outre que l'information 45 sur l'ouverture de la porte peut être reliée directement à un voyant et constituer une sécurité pour la vérification de bonne fermeture.

Enfin, la centrale selon l'invention permet également le cas échéant de mémoriser très exactement l'évolution des températures relevées, même si elles n'ont pas donné lieu à un déclenchement d'alarme, de façon à pouvoir en suivre les variations sur une période de temps relativement longue.

La description précédente d'un mode de réalisation préférentiel de l'invention concerne un circuit frigorifique en cascade. Ces circuits présentent l'avantage de permettre d'atteindre des températures très basses. Toutefois, le procédé l'invention peut également être utilisé pour des installations mettant en oeuvre des cycles à démixion. Ce type d'installation permet d'atteindre des températures inférieures, ou au moins équivalentes à celles des cascades. Elles n'utilisent qu'un seul compresseur, avec des mélanges de fluides frigorifiques, tels que le "Fréon"@, dont les états physiques sont différents selon les températures et les pressions. En conséquence, il est tout à fait possible de monter les capteurs de température dans le circuit d'une telle installation, pour en surveiller le comportement et en détecter les pannes potentielles.

On constate donc que le procédé décrit ci-dessus de surveillance et de protection d'une installation frigorifique à fluide caloporteur, et la centrale associée, permet de détecter très efficacement les prémisses d'une panne de ce type d'installation. On a mentionné que le figement de l'huile de lubrification des compresseurs frigorifiques est l'une des causes de panne les plus importante. Mais d'autres anomalies sont également détectables, préalablement au déclenchement d'une alarme classique, telles que :
- les anomalies apparaissant sur le ou les compresseurs frigorifiques;
- les fuites de fluide caloporteur dans le ou les circuits frigorifiques;
- le cas où la porte est laissée ouverte ou entre- baillée, notamment pendant une période de temps supérieure à celle de la temporisation de neutralisation du fonctionnement de la centrale de surveillance après la dernière manoeuvre de la porte.

## Revendications

1. Procédé de surveillance et de protection d'une installation frigorifique, notamment contre les dépôts d'additifs contenus dans le fluide frigorifique, du type constitué d'une enceinte thermo-isolante munie d'une porte d'accès et réfrigérée par l'évaporateur d'un circuit simple ou double de circulation de fluide(s) frigorifique(s), installation frigorifique comprenant un capteur de la température (₆2) de l'enceinte thermo-isolante, un capteur d'ouverture (45) de la porte d'accès, ces capteurs étant connectés à une unité de traitement des données (40) fournies par lesdits capteurs, ladite unité étant à son tour conncetée à des moyens d'alarme et de protection (48, 49, 50), procédé caractérisé en ce qu':
- on capte à intervalles réguliers et on mémorise la température (e1) du circuit frigorifique,
- on compare ces informations dans le temps pour calculer le sens de la dérive de la température,
- on active les moyens d'alarme et de protection (48, 49, 50) lorsque la dérive de la température (oᵢ) du circuit frigorifique est positive, et que la température (6₂) de l'enceinte thermo₋isolante se situe hors d'une fourchette de consigne.

2. Procédé de surveillance et de protection d'une installation frigorifique selon la revendication 1, caractérisé en ce qu'il comprend l'étape complémentaire suivante:
- on capte chaque manoeuvre de la porte d'accès de l'enceinte thermo-isolante de l'installation et on déclenche une temporisation de neutralisation du fonctionnement de la centrale de surveillance pendant un laps de temps prédéterminé après la dernière manoeuvre de la porte, afin d'éviter l'influence thermique d'une charge qui aurait été introduite dans l'enceinte.

## Claims

1. A method for monitoring and protecting a refrigeration plant, in particular against deposits of additives present in the refrigerant fluid, of the type formed by a heat-insulating chamber equipped with an access door and refrigerated by the evaporator of a single or double circuit for the circulation of refrigerant fluid(s), the refrigeration plant comprising a sensor of the temperature (e2) of the heat-insulating chamber, a sensor (45) of the opening of the access door, these sensors being connected to a unit (40) for processing the data supplied by the said sensors, the said unit being in its turn connected to means for alarm and protection (48, 49, 50), the method being characterised in that:
- the temperature (91) of the refrigerant circuit is sensed at regular intervals and memorised;
- this information is compared in the course of time in order to calculate the direction of drift of the temperature;
- the alarm and protection means (48, 49, 50) are actuated when the temperature drift (9₁) of the refrigerant circuit is positive and when the temperature (₀₂) of the heat-insulating chamber is outside a prescribed range.

2. A method for monitoring and protecting a refrigeration plant according to Claim 1, characterised in that it comprises the following additional stage:
- each actuation of the access door of the heat-insulating chamber for the plant is sensed and a time delay for neutralising operation of the monitoring unit for a predetermined period is set in motion after the last actuation of the door, in order to avoid the thermal effect of any loading which might have been introduced into the chamber.

## Patentansprüche

1. Verfahren zum Überwachen und Schützen einer Kälteanlage, insbesondere vor dem Niederschlag von in dem Kältemittel enthaltenen Zusatzstoffen, wobei die Kälteanlage eine thermoisolierte Umhüllung mit einer Tür enthält und durch einen Verdampfer mit einem Kältemittel-Einfachkreislauf oder -Doppelkreislauf gekühlt wird, wobei die Kälteanlage einen Fühler für die Temperatur (e2) der thermoisolierten Umhüllung, einen Fühler (45) zum Ansprechen auf das Öffnen der Tür enthält, wobei diese Fühler mit einer Datenverarbeitungseinheit (40) verbunden sind, welche die Daten von den Fühlern erhält, und wobei die Datenverarbeitungseinheit ihrerseits mit Alarm- und Schutzeinrichtungen (48, 49, 50) verbunden ist, dadurch gekennzeichnet, daß die Temperatur (θ1) des Kältekreislaufes in regelmäßigen Intervallen abgetastet und gespeichert wird, daß diese Informationen über die Zeit verglichen werden, um die Richtung der Temperaturveränderung zu berechnen, daß die Alarm- und Schutzeinrichtungen (48, 49, 50) aktiviert werden, wenn die Veränderung der Temperatur (ei) des Kältekreislaufes positiv ist, und wenn die Temperatur (e2) der thermoisolierten Umhüllung sich außerhalb eines Vorgabebereiches begibt.

2. Verfahren zum Überwachen und Schützen einer Kälteanlage nach Anspruch 1, gekennzeichnet durch folgenden ergänzenden Verfahrensschritt: es wird jede Betätigung der Tür der thermoisolierten Umhüllung der Kälteanlage detektiert, und es wird eine Neutralisierungsverzögerung des Betriebes der Überwachungszentrale während eines nach dem letzten Betätigen der Tür vorgegebenen Zeitintervalles ausgelöst, um den thermischen Einfluß einer Beschickung, die in die Umhüllung eingegeben wird, zu vermeiden.
